# EUROPÄISCHE PATENTSCHRIFT

(11) **EP 3 128 875 B1**
(45) Veröffentlichungstag und Bekanntmachung des Hinweises auf die Patenterteilung: **16.05.2018**
(21) Anmeldenummer: 15711180.8
(22) Anmeldetag: 20.03.2015
(51) Int. Cl.: A47F 3/04

(54) **KÜHLTRUHE**
FREEZER CABINET
CONGÉLATEUR-BAHUT

(30) Priorität: 08.04.2014 DE 202014101651 U
(43) Veröffentlichungstag der Anmeldung: 15.02.2017
(73) Patentinhaber: AHT Cooling Systems GmbH, 8786 Rottenmann (AT)
(72) Erfinder: RESCH, Reinhold, 8755 St. Peter (AT)
(74) Vertreter: Fleck, Hermann-Josef
(86) Internationale Anmeldenummer: PCT/EP2015/055954
(87) Internationale Veröffentlichungsnummer: WO 2015/154970

(56) Entgegenhaltungen:
- WO-A1-2012/066429
- JP-A- S5 423 249
- JP-U- S 499 602
- US-A- 2 694 613

## Beschreibung

Die Erfindung bezieht sich auf eine Kühltruhe zum gekühlten Lagern und Darbieten von Nahrungsmitteln in einem Verkaufsraum mit einem von festen Gehäusewänden vorn, hinten, seitlich und bodenseitig umgebenen Kühlraum, der auf seiner Oberseite über eine Gehäuseöffnung von einem benutzerseitigen vorderen Rand zugänglich ist, welche im geschlossenen Zustand von einer Abdeckeinheit mit einem an den benutzerseitigen Rand grenzenden, in Vorwärts-Rückwärts-Richtung verschiebbaren Teildeckel und einem von dem benutzerseitigen Rand abgelegenen unverschieblichen hinteren Teildeckel abgedeckt ist.

Eine Kühltruhe dieser Art ist in der US 2 694 613 A angegeben. Bei dieser Kühltruhe ist ein von Gehäusewänden vorn, hinten, seitlich und bodenseitig umgebener Kühlraum auf seiner Oberseite über eine Gehäuseöffnung von einem benutzerseitigen vorderen Rand her zugänglich. Die Gehäuseöffnung ist im geschlossenen Zustand von einer Abdeckeinheit abgedeckt, welche in Vorwärts-Rückwärts-Richtung verschiebbare Teildeckel aufweist.

Auch die WO 2012/066429 A1 zeigt eine Kühltruhe mit einer Abdeckeinheit, die von vorne nach hinten verschiebbare Teildeckel aufweist.

Eine weitere Kühltruhe ist in der EP 1 332 698 B3 angegeben. Hierbei ist ein Kühlraum von zwei Längsseiten her zugänglich und auf der Oberseite mittels einer Abdeckung abgedeckt, die entlang den beiden Längsseiten rechtwinklig zu den Längsseiten verschiebbare Deckel und im mittleren Bereich zwischen den Längsseiten eine ortsfeste Deckplatte aufweist. Die Abdeckung kann konvex gekrümmt sein. Seitliche Führungsschienen weisen drei Spuren auf und die ortsfeste Abdeckplatte ist in einer separaten Spur angeordnet, die in bevorzugter Weise die oberste der drei Spuren ist. Gezeigt ist auch eine Kühltruhe mit einer fest entlang der Rückseite angebrachten Deckplatte. Eine entsprechende Kühltruhe zeigt auch die EP 1 391 171 A1.

Bei einer in der DE 10 2009 031 278 A1 gezeigten weiteren Kühltruhe, die ebenfalls eine Truhenöffnung mit zwei einander gegenüberliegenden Zugriffseiten und eine Abdeckung mit in Querrichtung verschiebbaren Schiebedeckeln aufweist, ist des Weiteren ein in Querrichtung verschiebbarer Mitteldeckel vorhanden, wobei die seitlichen Schiebedeckel jeweils einen Mitnehmer aufweisen, die beim Öffnen den Mitteldeckel zwangsweise mitnehmen.

In der EP 2 347 680 A1 ist eine weitere Kühltruhe mit einer Abdeckung offenbart, die mehrere in Querrichtung übereinander verschiebbare Deckel aufweist. Diese sind ebenfalls über ein Mitnehmersystem miteinander gekoppelt.

Der vorliegende Erfindung liegt die Aufgabe zugrunde, eine Kühltruhe mit einer anders gestalteten Abdeckung bereitzustellen, die benutzerfreundlich ausgebildet ist.

Diese Aufgabe wird mit den Merkmalen des Anspruchs 1 gelöst. Hierbei ist vorgesehen, dass zum Öffnen der im geschlossene Zustand vor dem hinteren Teildeckel angeordnete vordere und/oder ein mittlerer Teildeckel zumindest teilweise über den hinteren Teildeckel schiebbar ist/sind. Diese Maßnahmen ergeben bei vorteilhaftem Aufbau eine sichere Funktion bei guten Bedienungseigenschaften.

Eine für den Aufbau und die Bedienung vorteilhafte Ausgestaltung besteht darin, dass der an den hinteren Rand der Gehäuseöffnung angrenzende hintere Teildeckel unverschiebbar in einen hinteren und zwei seitliche Rahmenabschnitte nach oben herausnehmbar eingelegt ist.

Die Zugänglichkeit bei relativ großem Kühlraum bzw. Lagerraum wird dadurch begünstigt, dass zumindest der vordere Teildeckel im von vorn nach hinten verlaufenden Querschnitt nach oben konvex gekrümmt ist. Diese Ausbildung ergibt wesentliche Funktionsvorteile in Kombination mit den Merkmalen der vorangehenden Ansprüche, wobei der niedrige vordere Rand der Gehäuseöffnung auch einen guten Einblick in den Kühlraum mit den ausgelegten Waren durch die durchsichtige Abdeckeinheit bietet. Erfindungsgemäß ist des Weiteren vorgesehen, dass der vordere Teildeckel in seinem vorderen und hinteren Bereich seitlich auf beiden Seiten mit seitlich über die Ränder vorstehenden vorderen und hinteren Führungszapfen versehen ist, die in beidseitig zugeordnete obere Führungsschienen eingreifen, so dass eine besonders einfache Verschiebbarkeit gegeben ist, wobei die Krümmung des vorderen Teildeckels weitgehend frei wählbar und vorteilhaft an unterschiedliche Funktions- und/oder Bedienungsanforderungen anpassbar ist. Die Führungsbahnen in den Führungsschienen müssen dabei nicht an den Krümmungsverlauf des vorderen Teildeckels angepasst sein und der gekrümmte Teildeckel muss z. B. nicht aus flexiblem Material ausgebildet sein, wodurch sich verbesserte Gestaltungsmöglichkeiten bieten. Im geschlossenen Zustand entspricht die konvexe Krümmung des vorderen Teildeckels im Wesentlichen der Krümmung des vorderen Bereichs der seitlichen Führungsschienen, um auch seitlich eine zuverlässige Abdichtung des Kühlraums durch die Abdeckeinheit zu erhalten. Erfindungsgemäß weisen die oberen Führungsschienen einen oberen Haltesteg auf, der jeweils mindestens einen Spalt aufweist, durch den die Führungszapfen bei entsprechender Schiebestellung des vorderen Teildeckels einführbar und herausführbar sind.

Eine für die Funktion und Bedienung vorteilhafte Ausgestaltung besteht darin, dass ein vorderer, ein mittlerer und ein hinterer Teildeckel vorhanden sind und dass nur der vordere Teildeckel nach oben konvex gekrümmt ist, wogegen der mittlere und der hintere Teildeckel flach ausgebildet sind. Dies trägt zu einer guten Verschiebbarkeit insbesondere auch des vorderen Teildeckels bei, da dieser mit seinem hinteren Bereich über dem flachen mittleren Teildeckel bereits bei Beginn der Verschiebung beim Öffnen liegt und nur geringe Verschiebekräfte erforderlich sind.

Für die Funktion und Bedienung tragen des Weiteren die Maßnahmen vorteilhaft bei, dass der vordere Teildeckel nahe seinem vorderen Rand mit einem nach oben vorstehenden Griff versehen ist und dass der vordere und der mittlere Teildeckel in den seitlichen Rahmenabschnitten ausgebildeten seitlichen Führungsschienen in der Weise verschieblich gelagert sind, dass beim Öffnen der mittlere Teildeckel über den hinteren und der vordere Teildeckel über den mittleren Teildeckel geschoben wird.

Eine weitere benutzerfreundliche Ausgestaltung besteht darin, dass der vordere und der mittlere Teildeckel über eine Mitnehmervorrichtung miteinander gekoppelt sind, die in der Weise ausgebildet ist, dass beim Verschieben des vorderen Teildeckels auch der mittlere Teildeckel in entsprechende Richtung vor oder zurück verschoben wird.

Dabei ergibt sich eine vorteilhafte Funktion dadurch, dass die Mitnehmervorrichtung in der Weise ausgebildet ist, dass beim Öffnen zunächst der vordere Teildeckel über den mittleren Teildeckel geschoben wird und beim weiteren Öffnen der vordere Teildeckel zusammen mit dem mittleren Teildeckel über den hinteren Teildeckel geschoben wird.

Für die Bedienung sind ferner die Maßnahmen von Vorteil, dass die Mitnehmervorrichtung in der Weise ausgebildet ist, dass beim Schließen aus dem vollständig geöffneten Zustand zunächst der vordere Teildeckel nach vorne aus dem Bereich über dem mittleren Teildeckel geschoben wird und dann der mittlere Teildeckel zusammen mit dem vorderen Teildeckel in die geschlossene Position verschoben wird.

Weitere vorteilhafte Maßnahmen für den Aufbau und die Funktion bestehen darin, dass die Mitnehmervorrichtung ein im vorderen Bereich des vorderen Teildeckels nach unten vorstehendes vorderes Mitnehmerelement und ein im hinteren Bereich des vorderen Teildeckels nach unten vorstehendes hinteres Mitnehmerelement aufweist, dass beim vollständigen Öffnen das vordere Mitnehmerelement mit einem Anschlag im vorderen Randbereich des mittleren Teildeckels in Widerlage tritt, um den mittleren Teildeckel nach hinten zu schieben, und dass beim Schließen der vordere Teildeckel aus dem vollständig geöffneten Zustand zunächst allein nach vorne geschoben wird und dann mit seinem hinteren Mitnehmerelement mit einem weiteren Anschlag im vorderen Randbereich des mittleren Teildeckels in Widerlage tritt, um diesen nach vorne in die geschlossene Position mitzunehmen.

Die Erfindung wird nachfolgend anhand von Ausführungsbeispielen unter Bezugnahme auf die Zeichnungen näher erläutert. Es zeigen:
- Fig. 1A: den oberen Bereich einer Kühltruhe mit einer Abdeckeinheit und einer Führungseinheit in seitlicher Ansicht in Schließstellung,
- Fig. 1B: die Abdeckeinheit nach Fig. 1A in geöffneter Stellung und
- Fig. 1C: drei in Fig. 1A gekennzeichnete Details A, B und C.

Fig. 1A zeigt den oberen Bereich einer (sonst nicht näher dargestellten) Kühltruhe 1 mit einer Abdeckeinheit 2. Derartige Kühltruhen 1 werden insbesondere in Verkaufsräumen zum gekühlten Lagern und Feilhalten von Lebensmitteln verwendet. Die in der Regel im Wesentlichen quaderförmige Kühltruhe besitzt eine vordere, eine hintere, zwei seitliche und eine bodenseitige Gehäusewand, die einen Gehäusekorpus bilden und einen Kühlraum mit einer oben liegenden Gehäuseöffnung umschließen, die von der Abdeckeinheit 2 abgedeckt ist und geöffnet werden kann, um den Kühlraum mit Lebensmitteln zu befüllen bzw. es einem Käufer zu ermöglichen, Lebensmittel herauszunehmen. Die Abdeckeinheit 2 ist zum Präsentieren der Waren bzw. Lebensmittel ganz oder großenteils durchsichtig ausgeführt und besitzt mehrere in einer Führungseinheit 30 verschiebbare Teildeckel, die zumindest zum Teil in eine Öffnungsstellung und aus dieser wieder in die Schließstellung bewegt werden können.

Bei dem in den Fig. 1A und 1B gezeigten Ausführungsbeispiel weist die Abdeckeinheit 2 drei Teildeckel auf, nämlich einen im geschlossenen Zustand im vorderen, einem Benutzer zugekehrten Bereich der Gehäuseöffnung angeordneten vorderen Teildeckel 10, einen nach hinten an diesen anschließenden mittleren Teildeckel 20 sowie einen im hinteren Bereich der Gehäuseöffnung angeordneten hinteren Teildeckel 40. Zumindest der vordere und der mittlere Teildeckel 10, 20 sind in einer Deckelführung 3 eingesetzt, die an seitlichen Rändern der Gehäuseöffnung angeordnet ist.

Bei der gezeigten Ausbildung der Abdeckeinheit 2 ist der hintere Teildeckel 40 unverschiebbar in zwei seitliche Rahmenabschnitte und einen hinteren Rahmenabschnitt eingelegt und beispielsweise nach oben herausnehmbar aufgenommen, so dass der Kühlraum erforderlichenfalls auch im hinteren Bereich, z. B. zum Beladen oder für Reinigungszwecke, gut zugänglich freigegeben werden kann.

Ferner ist der vordere Teildeckel 10 zum Öffnen über den mittleren Teildeckel 20 schiebbar und, falls ein noch weiteres Öffnen gewünscht wird, mit dem mittleren Teildeckel 20 über den hinteren Teildeckel 40 schiebbar. Die Deckelführung 3 weist hierzu eine Führungseinheit 30 mit auf beiden Seiten der Gehäuseöffnung angeordneten oberen Führungsschienen 31 und mittleren Führungsschienen 32 auf, wobei der vordere Teildeckel 10 in den oberen Führungsschienen 31 und der mittlere Teildeckel 20 in den mittleren Führungsschienen 32 verschiebbar gelagert ist. Die seitlichen hinteren Rahmenabschnitte, in denen der hintere Teildeckel 40 aufgenommen ist, können als untere Führungsschienen 33 der Führungseinheit 30 ausgeführt sein. Erfindungsgemäß ist der vordere Teildeckel 10 mit in seinen beiden vorderen seitlichen Bereichen seitlich vorstehenden vorderen Führungszapfen 11 und in seinen beiden hinteren seitlichen Bereichen seitlich vorstehenden hinteren Führungszapfen 12 versehen, die beispielsweise an seitlichen oder vorderen bzw. hinteren rahmenartigen Einfassungen des vorderen Teildeckels 10 angeformt oder separat angebracht sein können. Die vorderen und hinteren Führungszapfen 11, 12 sind in den Details A und B der Fig. 1C vergrößert dargestellt. Sie können zum einfachen Bewegen des vorderen Teildeckels 10 mit rollenartigen Elementen versehen sein.

Wie aus Fig. 1B ersichtlich, kann durch diese Ausbildung des vorderen Teildeckels 10 mit den vorderen und hinteren seitlichen Führungszapfen 11, 12 der vordere Teildeckel 10 beliebig nach oben konvex gewölbt ausgeführt sein, da er über den mittleren Teildeckel 20 vorsteht, wenn er über diesen geschoben wird. Es ist auch nicht erforderlich, dass der vordere Teildeckel 10 aus biegsamem bzw. flexiblem Material ausgeführt ist, so dass vielfältige Gestaltungsvarianten in Materialwahl und Formgebung ermöglicht werden. Beispielsweise kann der vordere Teildeckel 10 einen relativ engen Krümmungsradius aufweisen, so dass zum einen ein niederer vorderer oberer Rand bei relativ hohen seitlichen Rändern und hinterem Rand vorhanden sein kann, und so die in dem Kühlraum ausgelegten Waren von vorne durch den durchsichtigen vorderen Teildeckel 10 gut einsehbar und zugänglich sind. Dabei wird durch die konvexe Wölbung nach oben die Größe des Kühlraums durch den niedrigen vorderen Rand der Gehäuseöffnung praktisch nicht eingeschränkt.

Während bei dem gezeigten Ausführungsbeispiel der vordere Teildeckel 10 in seinem von vorne nach hinten verlaufenden Querschnitt konvex nach oben gewölbt ist, sind der mittlere Teildeckel 20 und der hintere Teildeckel 40 eben ausgebildet und liegen vorzugsweise (bezüglich der Schwerkraftrichtung) horizontal, wodurch der Aufbau und die Funktionsfähigkeit der Kühltruhe begünstigt werden. In Schließstellung entsprechen sich die nach oben konvexe Krümmung des vorderen Teildeckels 10 und der Krümmungsverlauf der seitlichen Führungsschienen, so dass die Abdeckeinheit 30 auch seitlich dicht an dem Rand der Gehäuseöffnung anliegt. Im Übrigen sind die Krümmung der Führungsschienen und die konvexe Krümmung so aufeinander abgestimmt, dass in seitlicher Betrachtung über den gesamten Verschiebeweg der vordere Teildeckel 10 nicht unter der Krümmungsbahn der Führungsschienen liegt, so dass stets eine ungehinderte Verschiebung gewährleistet ist.

Der vordere Teildeckel 10 ist in seinem vorderen Bereich (vorzugsweise im vorderen Viertel) auf seiner Oberseite mit einem Griff 13 versehen, der eine einfache Bedienung beim Zurückschieben in die Offenstellung und Vorschieben in die Schließstellung ermöglicht. Damit der mittlere Teildeckel 20 beim Öffnen und Schließen von dem Benutzer nicht gesondert angegriffen werden muss, sondern durch den vorderen Teildeckel 10 mit bewegt werden kann, ist eine Mitnehmervorrichtung vorhanden. Diese ist vorzugsweise so ausgebildet, dass beim Öffnen zunächst der vordere Teildeckel 10 über den mittleren Teildeckel 20 geschoben wird und anschließend, beim weiteren Öffnen, der vordere Teildeckel 10 den mittleren Teildeckel 20 mitnimmt, wobei der mittlere Teildeckel 20 zusammen mit dem vorderen Teildeckel 10 über den hinteren Teildeckel 40 geschoben wird. Beim Schließen wird zunächst der vordere Teildeckel 10 nach vorne aus dem Bereich des mittleren Teildeckels 20 geschoben und dann, beim Weiterschieben des vorderen Teildeckels 10 nach vorn, der mittlere Teildeckel 20 aus dem Bereich des hinteren Teildeckels 10 geschoben, bis die Schließstellung erreicht ist.

Die Mitnehmervorrichtung weist beispielsweise ein im vorderen Bereich des vorderen Teildeckels 10 an der Unterseite nach unten vorstehendes vorderes Mitnehmerelement 14 sowie ein im hinteren Bereich des vorderen Teildeckels 10 an der Unterseite nach unten vorstehendes hinteres Mitnehmerelement 15 auf, während der mittlere Teildeckel 20 einen an seinem vorderen Rand nach oben über seine Oberfläche vorstehenden Vorsprung, wie z. B. einen erhöhten vorderen Rahmenabschnitt 21 aufweist, der von dem hinteren Mitnehmerelement 15 des vorderen Teildeckels 10 auf seiner Rückseite hintergriffen wird. Wird der vordere Teildeckel 10 zum Öffnen nach hinten geschoben, wird er zunächst allein über den mittleren Teildeckel 20 bewegt, bis er mit dem vorderen Mitnehmerelement 14 mit dem vorderen Rand, beispielsweise dem vorderen Rahmenabschnitt 21, des mittleren Teildeckels 20 in Widerlage tritt und dann den mittleren Teildeckel 20, beim weiteren Zurückschieben nach hinten mitschiebt, bis die hintere Endlage erreicht ist, in der der mittlere Teildeckel 20 und der vordere Teildeckel 10 zumindest weitgehend über dem hinteren Teildeckel 40 positioniert sind.

Beim Schließen wird zunächst der vordere Teildeckel 10 nach vorne geschoben, bis er mit seinem hinteren Mitnehmerelement 15 mit dem Vorsprung bzw. dem nach oben vorstehenden vorderen Rahmenabschnitt 21 des mittleren Teildeckels 20 in Widerlage tritt und dann, beim weiteren Schieben nach vorn, den mittleren Teildeckel20 mitnimmt, bis die Schließstellung erreicht ist. In der Schließstellung überlappt der hintere Bereich des vorderen Teildeckels 10 den vorderen Bereich des mittleren Teildeckels 20 ein wenig und entsprechend auch der hintere Bereich des mittleren Teildeckels 20 den vorderen Bereich des hinteren Teildeckels 40, so dass die Gehäuseöffnung sicher verschlossen ist. Am vorderen Rand des hinteren Teildeckels 40 kann z. B. für Dichtzwecke ein vorderer Rahmenabschnitt 21 des hinteren Teildeckels 40 angebracht sein.

Wie die Fig_{.} 1A und 1B weiter zeigen, ist erfindungsgemäß die Führungseinheit 30 im Bereich der beiden oberen Führungsschienen 31, in einem oberen, seitlich nach innen zeigenden Haltesteg, der zum Sichern des vorderen Teildeckels 10 im Bereich der Führungszapfen 11, 12 dient, mit einem Spalt 34 versehen, so dass die Führungszapfen 11, 12 bei entsprechender Schiebestellung zum Entnehmen nach oben heraus geführt bzw. zum Einsetzen nach unten in die obere Führungsschiene 31 eingesetzt werden können, wodurch der vordere Teildeckel 10 über den Spalt 34 aus der Führungseinheit 10 herausnehmbar bzw. in diese einsetzbar ist.

Die Kühltruhe kann durch von vorn nach hinten (in Querrichtung) eingesetzte Zwischenwände in mehrere Abteile bzw. Kühlräume unterteilt sein, wobei jedes Abteil mit einer Abdeckeinheit 2 gemäß dem vorstehend beschriebenen Aufbau abgedeckt sein kann. Hierbei weisen die betreffenden Führungseinheiten 30 vorteilhaft auf dem oberen Rand der Zwischenwände angeordnete Führungsbahnen mit einer oberen, mittleren und unteren Führungsschiene 31, 32, 33 auf, wie vorstehend beschrieben.

## Patentansprüche

1. Kühltruhe zum gekühlten Lagern und Darbieten von Nahrungsmitteln in einem Verkaufsraum mit einem von festen Gehäusewänden vorn, hinten, seitlich und bodenseitig umgebenen Kühlraum, der auf seiner Oberseite über eine Gehäuseöffnung von einem benutzerseitigen vorderen Rand zugänglich ist, welche im geschlossenen Zustand von einer Abdeckeinheit (2) mit einem an den benutzerseitigen Rand grenzenden, in Vorwärts-Rückwärts-Richtung verschiebbaren Teildeckel (10) und einem von dem benutzerseitigen Rand abgelegenen unverschieblichen hinteren Teildeckel (40) abgedeckt ist, wobei zum Öffnen der im geschlossenen Zustand vor dem hinteren Teildeckel (40) angeordnete vordere und/oder ein mittlerer Teildeckel (20, 30) zumindest teilweise über den hinteren Teildeckel (40) schiebbar ist/sind,
**dadurch gekennzeichnet,**
**dass** der vordere Teildeckel (10) in seinem vorderen und hinteren Bereich seitlich auf beiden Seiten mit seitlich über die Ränder vorstehenden vorderen und hinteren Führungszapfen (11, 12) versehen ist, die in beidseitig zugeordnete obere Führungsschienen (31) eingreifen, und
**dass** die oberen Führungsschienen (31) einen oberen Haltesteg aufweisen, der jeweils mindestens einen Spalt (34) aufweist, durch den die Führungszapfen (11, 12) bei entsprechender Schiebestellung des vorderen Teildeckels (10) einführbar und herausführbar sind.

2. Kühltruhe nach Anspruch 1,
**dadurch gekennzeichnet,**
**dass** der an den hinteren Rand der Gehäuseöffnung angrenzende hintere Teildeckel (40) unverschiebbar in einen hinteren und zwei seitliche Rahmenabschnitte nach oben herausnehmbar eingelegt ist.

3. Kühltruhe nach Anspruch 1 oder 2,
**dadurch gekennzeichnet,**
**dass** zumindest der vordere Teildeckel (10) im von vorn nach hinten verlaufenden Querschnitt nach oben konvex gekrümmt ist.

4. Kühltruhe nach Anspruch 2 oder 3,
**dadurch gekennzeichnet,**
**dass** ein vorderer, ein mittlerer und ein hinterer Teildeckel (10, 20, 40) vorhanden sind und
**dass** nur der vordere Teildeckel (10) nach oben konvex gekrümmt ist, wogegen der mittlere und der hintere Teildeckel (20, 40) flach ausgebildet sind.

5. Kühltruhe nach einem der vorhergehenden Ansprüche,
**dadurch gekennzeichnet,**
**dass** der vordere Teildeckel (10) nahe seinem vorderen Rand mit einem nach oben vorstehenden Griff (13) versehen ist und
**dass** der vordere und der mittlere Teildeckel (10, 20) in den seitlichen Rahmenabschnitten ausgebildeten seitlichen Führungsschienen in der Weise verschieblich gelagert sind, dass beim Öffnen der mittlere Teildeckel (20) über den hinteren und der vordere Teildeckel (10) über den mittleren Teildeckel (20) geschoben wird.

6. Kühltruhe nach einem der vorhergehenden Ansprüche,
**dadurch gekennzeichnet,**
**dass** der vordere und der mittlere Teildeckel (10, 20) über eine Mitnehmervorrichtung miteinander gekoppelt sind, die in der Weise ausgebildet ist, dass beim Verschieben des vorderen Teildeckels (10) auch der mittlere Teildeckel (20) in entsprechende Richtung vor oder zurück verschoben wird.

7. Kühltruhe nach Anspruch 6,
**dadurch gekennzeichnet,**
**dass** die Mitnehmervorrichtung in der Weise ausgebildet ist, dass beim Öffnen zunächst der vordere Teildeckel (10) über den mittleren Teildeckel (20) geschoben wird und beim weiteren Öffnen der vordere Teildeckel (10) zusammen mit dem mittleren Teildeckel (20) über den hinteren Teildeckel (40) geschoben wird.

8. Kühltruhe nach Anspruch 6 oder 7,
**dadurch gekennzeichnet,**
**dass** die Mitnehmervorrichtung in der Weise ausgebildet ist, dass beim Schließen aus dem vollständig geöffneten Zustand zunächst der vordere Teildeckel (10) nach vorne aus dem Bereich über dem mittleren Teildeckel (20) geschoben wird und dann der mittlere Teildeckel (20) zusammen mit dem vorderen Teildeckel (10) in die geschlossene Position verschoben wird.

9. Kühltruhe nach einem der Ansprüche 6 bis 8,
**dadurch gekennzeichnet,**
**dass** die Mitnehmervorrichtung ein im vorderen Bereich des vorderen Teildeckels (10) nach unten vorstehendes vorderes Mitnehmerelement (14) und ein im hinteren Bereich des vorderen Teildeckels (10) nach unten vorstehendes hinteres Mitnehmerelement (15) aufweist,
**dass** beim vollständigen Öffnen das vordere Mitnehmerelement (14) mit einem Anschlag im vorderen Randbereich des mittleren Teildeckels (20) in Widerlage tritt, um den mittleren Teildeckel (20) nach hinten zu schieben, und
**dass** beim Schließen der vordere Teildeckel (10) aus dem vollständig geöffneten Zustand zunächst allein nach vorne geschoben wird und dann mit seinem hinteren Mitnehmerelement (15) mit einem weiteren Anschlag im vorderen Randbereich des mittleren Teildeckels (20) in Widerlage tritt, um diesen nach vorne in die geschlossene Position mitzunehmen.

## Claims

1. A freezer cabinet for cold storage and showcasing of foods in a sales room, comprising a cooling chamber surrounded by stationary housing walls including a front wall, a rear wall, sidewalls, and a bottom wall, the chamber being accessible from a user-side front edge via a housing opening at a top side thereof, which, in the closed state, is covered by a cover unit (2) having a lid part (10) that adjoins the user-side edge and can be moved in a forward/backward direction and a stationary rear lid part (40) that is positioned away from the user-side edge, wherein, to open up, the front lid part, arranged in front of the rear lid part (40) in the closed state, and/or a middle lid part (20, 30) can be pushed at least partially over the rear lid part (40),
**characterized in that**
the front lid part (10) is provided, in the front and rear regions thereof, laterally on both sides, with front and rear guide pins (11, 12) that protrude laterally over the edges, which guide pins engage with upper guide rails (31) provided on both sides, and
the upper guide rails (31) have an upper retaining bar that has at least one respective gap (34) through which the guide pins (11, 12) can be inserted and guided out when the front lid part (10) is in a corresponding sliding position.

2. The freezer cabinet according to claim 1,
**characterized in that**
the rear lid part (40) that adjoins the rear edge of the housing opening is inserted in a non-sliding fashion into a rear frame section and two side frame sections in such a manner as to allow upward removal.

3. The freezer cabinet according to claim 1 or 2,
**characterized in that**
at least the front lid part (10) is curved so as to be upwardly convex in the cross-section extending from front to back.

4. The freezer cabinet according to claim 2 or 3,
**characterized in that**
a front, middle, and rear lid part (10, 20, 40) are present, and only the front lid part (10) is curved so as to be upwardly convex, whereas the middle and rear lid parts (20, 40) are flat.

5. The freezer cabinet according to any of the preceding claims,
**characterized in that**
the front lid part (10) is provided near the front edge thereof with an upwardly-protruding handle (13), and
the front and middle lid parts (10, 20) are mounted in sliding fashion in the lateral guide rails configured in the lateral frame sections so that on opening, the middle lid part (20) slides over the rear lid part and the front lid part (10) slides over the middle lid part (20).

6. The freezer cabinet according to any of the preceding claims,
**characterized in that**
the front and middle lid parts (10, 20) are coupled to each other by a catch device, the catch device being configured so that when the front lid part (10) is slid, the middle lid part (20) is also slid in the corresponding direction forward or back.

7. The freezer cabinet according to claim 6,
**characterized in that**
the catch device is configured so that on opening, the front lid part (10) is first slid over the middle lid part (20), and as the opening motion continues, the front lid part (10) is then slid together with middle lid part (20) over the rear lid part (40).

8. The freezer cabinet according to claim 6 or 7,
**characterized in that**
the catch device is configured so that on closing from the fully-open state, the front lid part (10) is first slid forward out of the area above the middle lid part (20), and then the middle lid part (20) is next slid together with the front lid part (10) into the closed position.

9. The freezer cabinet according to any of claims 6 to 8,
**characterized in that**
the catch device has a front catch element (14) protruding downward in the front region of the front lid part (10) and a rear catch element (15) protruding downward in the rear region of the front lid part (10);
on complete opening, the front catch element (14) comes into abutting contact with a stop in the front edge region of the middle lid part (20) in order to slide the middle lid part (20) toward the rear; and
on closing the front lid part (10) is slid forward from the fully open state, by itself at first, and then with the rear catch element (15) thereof, the front lid part comes into abutting contact with a second stop in the front edge region of the middle lid part (20) in order to drive the latter toward the front into the closed position.

## Revendications

1. Congélateur destiné au stockage réfrigéré et à la présentation de produits alimentaires dans un espace de vente, le congélateur comprenant un espace de congélation qui est entouré sur les côtés inférieur, avant, arrière, et latéraux par des parois de boîtier fixes et qui est accessible, depuis un bord avant situé du côté de l'utilisateur, sur son côté supérieur par une ouverture qui est recouverte, à l'état fermé, par une unité de recouvrement (2) comportant une partie de couvercle (10) adjacente à un bord situé du côté de l'utilisateur et coulissante dans la direction avant-arrière, et une partie de couvercle arrière (40) immobile et éloignée du bord situé du côté de l'utilisateur, la partie de couvercle avant, disposée à l'état fermé devant la partie de couvercle arrière (40), et/ou une partie de couvercle médiane (20, 30) pouvant coulisser au moins partiellement sur la partie de couvercle arrière (40) pour effectuer l'ouverture,
**caractérisé en ce que**
la partie de couvercle avant (10) est pourvue, dans sa zone avant et arrière, latéralement des deux côtés, de broches de guidage avant et arrière (11, 12) qui font saillie des bords et qui s'engagent dans des glissières de guidage supérieures (31) associées des deux côtés, et
**en ce que** les glissières de guidage supérieures (31) comportent chacune une nervure de retenue supérieure pourvue d'au moins une fente (34) par laquelle les broches de guidage (11, 12) peuvent être insérées et extraites dans une position de coulissement correspondante de la partie de couvercle avant (10).

2. Congélateur selon la revendication 1,
**caractérisé**
**en ce que** la partie de couvercle arrière (40), adjacente au bord arrière de l'ouverture, est insérée sans pouvoir coulisser et de manière amovible vers le haut dans une partie de cadre arrière et deux parties de cadre latérales.

3. Congélateur selon la revendication 1 ou 2,
**caractérisé**
**en ce qu'**au moins la partie de couvercle avant (10) est incurvée de manière convexe vers le haut dans une vue en coupe transversale de l'avant vers l'arrière.

4. Congélateur selon la revendication 2 ou 3,
**caractérisé**
**en ce que** des parties de couvercle avant, médiane et arrière (10, 20, 40) sont présentes et
**en ce que** seul la partie de couvercle avant (10) est incurvée de manière convexe vers le haut, tandis que les parties médiane et arrière (20, 40) sont conçues pour être plates.

5. Congélateur selon l'une des revendications précédentes,
**caractérisé**
**en ce que** la partie de couvercle avant (10) est pourvue, près de son bord avant, d'une poignée (13) saillante vers le haut et
**en ce que** les parties de couvercle avant et médiane (10, 20) sont logées de manière coulissante dans des glissières de guidage latérales formées dans les parties de cadre latérales de telle manière que, lors de l'ouverture, la partie de couvercle médiane (20) coulisse sur la partie de couvercle arrière et la partie de couvercle avant (10) coulisse sur la partie de couvercle médiane (20).

6. Congélateur selon l'une des revendications précédentes, **caractérisé**
**en ce que** les parties de couvercle avant et médiane (10, 20) sont accouplées l'une à l'autre par le biais d'un dispositif d'entraînement qui est conçu de telle sorte que, lorsque la partie de couvercle avant (10) coulisse, la partie de couvercle médiane (20) coulisse également dans une direction correspondante en avant ou en arrière.

7. Congélateur selon la revendication 6,
**caractérisé**
**en ce que** le dispositif d'entraînement est conçu de telle que sorte que, lors de l'ouverture, la partie de couvercle avant (10) coulisse tout d'abord sur la partie de couvercle médiane (20) et, lorsque l'ouverture est poursuivie, la partie de couvercle avant (10) coulisse conjointement avec la partie de couvercle médiane (20) sur la partie de couvercle arrière (40).

8. Congélateur selon la revendication 6 ou 7,
**caractérisé**
**en ce que** le dispositif d'entraînement est conçu de telle sorte que, lors de la fermeture depuis l'état complètement ouvert, la partie de couvercle avant (10) coulisse tout d'abord vers l'avant depuis la zone située au-dessus de la partie de couvercle médiane (20, puis la partie de couvercle médiane (20) coulisse conjointement avec la partie de couvercle avant (10) jusque dans la position fermée.

9. Congélateur selon l'une des revendications 6 à 8,
**caractérisé**
**en ce que** le dispositif d'entraînement comporte un élément d'entraînement avant (14) saillant vers le bas dans la zone avant de la partie de couvercle avant (10) et un élément d'entraînement arrière (15) saillant vers le bas dans la zone arrière de la partie de couvercle avant (10),
**en ce que**, lors de l'ouverture complète, le premier élément d'entraînement (14) vient buter contre une butée située dans la zone de bord avant de la partie de couvercle médiane (20) pour faire coulisser la partie de couvercle médiane (20) vers l'arrière, et
**en ce que**, lors de la fermeture, la partie de couvercle avant (10) coulisse depuis l'état complètement ouvert tout d'abord seule vers l'avant, puis vient buter conjointement avec son élément d'entraînement arrière (15) contre une autre butée située dans la zone de bord avant de la partie de couvercle médiane (20) pour entraîner celle-ci vers l'avant jusque dans la position fermée.
